# EUROPÄISCHE PATENTSCHRIFT

(11) **EP 0 294 612 B1**
(45) Veröffentlichungstag und Bekanntmachung des Hinweises auf die Patenterteilung: **11.03.1992**
(21) Anmeldenummer: 88107709.3
(22) Anmeldetag: 13.05.1988
(51) Int. Cl.: B26F 1/36

(54) **Brieflocher**
Paper punch
Perforateur pour lettre

(30) Priorität: 11.06.1987 DE 3719444
(43) Veröffentlichungstag der Anmeldung: 14.12.1988
(73) Patentinhaber: Firma Louis Leitz, D-70469 Stuttgart (DE)
(72) Erfinder: Pflugfelder, Theodor, D-7141 Schwieberdingen (DE)
(74) Vertreter: Wolf, Eckhard, Dr.-Ing.

(56) Entgegenhaltungen:
- GB-A- 893 212
- US-A- 2 587 185

## Beschreibung

Die Erfindung betrifft einen Brieflocher mit einer mit Matrizenaussparungen für den Durchtritt von Lochstempeln versehenen und an ihrer Unterkante durch eine Standfläche begrenzten Grundplatte und mit mindestens zwei in seitlichem Abstand voneinander an der Grundplatte vorgesehenen und getrennt befestigbaren, je eine Lochstempelführung aufweisenden und zusammen mit der Grundplatte einen zu deren vorderen Breitseitenrand offenen Einschubschlitz begrenzenden Lagerböcken, an denen ein auf die Lochstempel einwirkender Druckhebel um eine zu den Breitseitenrändern parallele Achse schwenkbar gelagert ist.

Brieflocher dieser Art weisen wie allgemein bekannt zwei mit der Grundplatte vernietete oder verschweißte Lagerböcke auf, in denen die unter der Wirkung einer Rückholfeder stehenden Lochstempel geführt sind. Die Standfläche des Lochers wird dabei ausschließlich durch die Grundplatte gebildet, während die auf die Grundplatte aufgesetzten Lagerböcke keine Standfunktion aufweisen. Je nach Lochergröße werden daher unterschiedlich große Grundplatten benötigt, an denen jeweils in der Größe angepaßte Lagerböcke befestigt werden.

Der Erfindung liegt die Aufgabe zugrunde, einen Brieflocher zu schaffen, bei welchem die Herstellung der Lagerböcke für unterschiedliche Lochergrößen vereinheitlicht und daher rationalisiert werden kann.

Zur Lösung dieser Aufgabe wird die im Patentanspruch 1 angegebene Merkmalskombination vorgeschlagen. Weitere vorteilhafte Ausgestaltungen und Weiterbildungen der Erfindung ergeben sich aus den abhängigen Ansprüchen.

Der Erfindung liegt vor allem der Gedanke zugrunde, daß bei der Verwendung von einzeln herstellbaren Lagerböcken, denen neben der Lochstempelführung und Druckhebellagerung zusätzlich eine Standfunktion zukommt, ein und derselbe Lagerbocktyp in Verbindung mit unterschiedlich großen Grundplatten eine rationelle Herstellung verschieden großer Locher ermöglicht. Ausgehend hiervon wird gemäß der Erfindung vorgeschlagen, daß an den Lagerböcken ein im montierten Zustand uber den rückwärtigen Breitseitenrand der Grundplatte überstehender und an seiner Unterkante mit der Standfläche der Grundplatte fluchtender Ausleger angeformt ist.

Gemäß einer bevorzugten Ausgestaltung der Erfindung weist der Lagerbock einen von der Standfläche des Auslegers nach oben abgewinkelten, gegen einen nach unten abgebogenen Rand der Grundplatte anliegenden mittleren Teil auf, wobei in dem mittleren Teil und einem abgebogenen Rand der Grundplatte einander überlappende Bohrungen für den Durchtritt von beispielsweise als Schrauben oder Nieten ausgebildeten Befestigungsorganen angeordnet sind.

Vorteilhafterweise übergreift der Lagerbock anschließend an den nach oben weisenden mittleren Teil eine parallel zur Standfläche verlaufende Oberfläche der Grundplatte und weist im Anschluß daran einen Anschlag für das zu lochende Schriftgut als rückwärtige Begrenzung des Einschubschlitzes auf.

Normalerweise wird der Brieflocher zwei im Normabstand voneinander an der Grundplatte angeordnete Lagerböcke aufweisen. Für Mehrfachlochungen ist es aber auch möglich, die Grundplatte mit drei oder vier in seitlichem Abstand voneinander angeordneten, mit dem erfindungsgemäßen Ausleger versehenen Lagerböcken zu bestükken. Um unterschiedliche Lochabstände einstellen zu können, kann nach einer vorteilhaften Ausgestaltung der Erfindung mindestens einer der Lagerböcke seitlich versetzbar an der Grundplatte befestigt werden.

Gemäß einer weiteren vorteilhaften Ausgestaltung der Erfindung weist die Grundplatte eine von der Öffnung des Einschubschlitzes aus schräg nach vorne weisende Oberfläche auf. Die Grundplatte kann dabei im rückwärtigen Bereich des Einschubschlitzes eine einen Anschlag für das zu lochende Schriftgut bildende Stufe aufweisen, wobei sich diese Stufe mit dem am Lagerbock befindlichen Anschlag zu einem gemeinsamen Begrenzungsanschlag ergänzen kann.

Im folgenden wird die Erfindung anhand des in der Zeichnung in schematischer Weise dargestellten Ausführungsbeispiels des erfindungsgemäßen Brieflochers näher erläutert. Es zeigen
- Fig. 1: eine perspektivische Darstellung einer Grundplatte mit einem Lagerbock als Bestandteil eines Brieflochers;
- Fig. 2: eine perspektivische Darstellung eines Lagerbocks von seiner Unterseite her gesehen.

Die Grundplatte 1 weist einen waagerechten Matrizensteg 11 mit Matrizenaussparungen 12 für nicht dargestellte Lochstempel sowie eine dem Matrizensteg 11 vorgelagerte Schrägfläche 17 auf. Der rückwärtige abgebogene Rand 13 verläuft schräg nach unten und enthält Bohrungen 14 für die Aufnahme nicht dargestellter Befestigungsschrauben. An einem der im wesentlichen senkrecht abgebogenen Schmalseitenränder 15 ist eine Aussparung 16 für den Durchtritt einer nicht dargestellten Anschlagschiene vorgesehen. Die Standfläche der Grundplatte wird durch die geschlossene Unterkante der Ränder 13, 15 gebildet.

Der vorzugsweise als Gußteil aus Metall oder Kunststoff ausgebildete Lagerbock 2 weist einen verhältnismäßig langen, ein U-Profil aufweisenden Ausleger 21, ein vom Ausleger 21 aus schräg nach oben weisendes Mittelteil 22 sowie ein die Grundplatte ein Stück weit übergreifendes Lager- und Führungsteil 27 auf. Das Mittelteil 22 liegt gegen den schrägen Rand 23 der Grundplatte an und ist mit zwei Gewindebohrungen 28 für die Aufnahme nicht dargestellter Befestigungsschrauben versehen, deren Kopf im Bereich der Bohrungen 14 gegen die Innenfläche des Randes 13 anliegt. Anschließend an die Schrägfläche des mittleren Teils 22 weist der Lagerbock 2 im Bereich des Teils 27 eine gegen den Matrizensteg 11 anliegende Fläche 23 sowie eine hierzu senkrechte, den Einschubschlitz 18 für das zu lochende Schriftgut begrenzende Anschlagfläche 24 auf. In dem den Matrizensteg 11 übergreifenden vorderen Teil 27 des Lagerbocks 2 ist außerdem eine Bohrung 25 für die Aufnahme eines Lochstempels und eine Querbohrung 26 für die Aufnahme einer Lagerstange vorgesehen, um deren Achse ein nicht dargestellter, gegen den Lochstempel einwirkender Druckhebel gelagert ist. Durch den Ausleger 21 des Lagerbocks 2 wird die Standfläche der Grundplatte vergrößert. Die als Einzelteile hergestellten Lagerbökke 2 können dabei mit Grundplatten 1 unterschiedlicher Abmessungen verbunden werden, so daß mit ein und demselben Lagerbocktyp unterschiedlich große Brieflocher hergestellt werden können.

## Patentansprüche

1. Brieflocher mit einer mit Matrizenaussparungen (12) für den Durchtritt von Lochstempeln versehenen und an ihrer Unterkante durch eine Standfläche begrenzten Grundplatte (1) und mit mindestens zwei in seitlichem Abstand voneinander an der Grundplatte (1) vorgesehenen und getrennt befestigbaren, je eine Lochstempelführung (25) aufweisenden und zusammen mit der Grundplatte (1) einen zu deren vorderen Breitseitenrand offenen Einschubschlitz begrenzenden Lagerböcken (2), an denen ein auf die Lochstempel einwirkender Druckhebel um eine zu den Breitseitenrändern parallele Achse schwenkbar gelagert ist, **dadurch gekennzeichnet,** daß an den Lagerböcken (2) ein im montierten Zustand über den rückwärtigen Breitseitenrand der Grundplatte (1) überstehender und an seiner Unterkante mit der Standfläche der Grundplatte (1) fluchtender Ausleger (21) angeformt ist.

2. Brieflocher nach Anspruch 1, **dadurch gekennzeichnet,** daß der Lagerbock (2) einen von der Standfläche des Auslegers (21) nach oben abgewinkelten, gegen einen nach unten abgebogenen Rand (13) der Grundplatte (1) anliegenden mittleren Teil (22) aufweist, und daß in dem mittleren Teil (22) und dem abgebogenen Rand (13) der Grundplatte (1) einander überlappende Bohrungen für den Durchtritt von Befestigungsorganen angeordnet sind.

3. Brieflocher nach Anspruch 2, **dadurch gekennzeichnet,** daß der mittlere Teil (22) des Lagerbocks mindestens eine Gewindebohrung zur Aufnahme mindestens einer das Befestigungsorgan bildenden Schraube aufweist.

4. Brieflocher nach einem der Ansprüche 2 oder 3, **dadurch gekennzeichnet,** daß der Lagerbock (2) anschließend an den nach oben weisenden mittleren Teil (22) eine parallel zur Standfläche verlaufende Oberfläche der Grundplatte (1) gegen diese anliegend teilweise übergreift und einen Anschlag (24) für das zu lochende Schriftgut als rückwärtige Begrenzung des Einschubschlitzes bildet.

5. Brieflocher nach einem der Ansprüche 1 bis 4, **dadurch gekennzeichnet,** daß die Grundplatte mit drei oder vier in seitlichem Abstand voneinander angeordneten, mit Auslegern (21) versehenen Lagerböcken (2) bestückbar ist.

6. Brieflocher nach einem der Ansprüche 1 bis 5, **dadurch gekennzeichnet,** daß mindestens einer der Lagerböcke (2) seitlich versetzbar an der Grundplatte (1) befestigbar ist.

7. Brieflocher nach einem der Ansprüche 1 bis 6, **dadurch gekennzeichnet,** daß die Grundplatte (1) eine von der Öffnung des Einschubschlitzes aus schräg nach unten weisende Oberfläche aufweist.

8. Brieflocher nach einem der Ansprüche 1 bis 7, **dadurch gekennzeichnet,** daß die Grundplatte im rückwärtigen Bereich des Einschubschlitzes eine einen Anschlag für das zu lochende Schriftgut bildende Stufe aufweist.

9. Brieflocher nach Anspruch 8, **dadurch gekennzeichnet,** daß die in der Grundplatte befindliche Stufe sich mit dem am Lagerbock befindlichen Anschlag (24) zu einem gemeinsamen Begrenzungsanschlag für das zu lochende Schriftgut ergänzt.

## Claims

1. Paper punch comprising a base plate (1) having stencil recesses (12) for the passage of punch dies and defined at its bottom edge by a standing surface, and with at least two mounting units (2), which are provided with a lateral gap between them and separately mounted on the base plate (1) and comprising a respective punch die guide (25) and which, together with the base plate (1), define an insertion slot which is open towards their front broadside edge, with a pressure lever, which acts on the punch die, mounted on said mounting units (2) so as to be pivotable around an axis which is parallel with the broadside edges, **characterised in that** an extension (21) is formed onto the mounting units (2), which extension in the mounted state extends over the rearward broadside edge of the base plate (1) and is flush at its bottom edge with the standing surface of the base plate (1).

2. Paper punch according to claim 1, **characterised in that** the mounting unit (2) comprises a middle portion (22), which is angled upwards from the standing surface of the extension (21) and abutting against a downwardly bent edge (13) of the base plate (1), and in that bores, which overlap in the middle portion (22) and the bent edge (13) of the base plate (1), are provided for passing of mounting elements.

3. Paper punch according to claim 2, **characterised in that** the middle portion (22) of the mounting unit has at least one threaded bore for accommodating at least one of the bolts serving as a mounting element.

4. Paper punch according to claim 2 or 3, **characterised in that** the mounting unit (2) adjacent to the upward facing middle portion (22) extends partially beyond a surface of the base plate (1) extending parallel with the standing surface (1), abutting thereagainst and forming a stop (24) for the papers to be punched as a rearward limit of the insertion slot.

5. Paper punch according to one of the claims 1 to 4, **characterised in that** the base plate is fitted with three or four laterally arranged mounting units (2) with extensions (21).

6. Paper punch according to one of the claims 1 to 5, **characterised in that** at least one of the mounting units (2) is mounted to the ground plate (1) so as to be laterally displaceable

7. Paper punch according to one of the claims 1 to 6, **characterised in that** the base plate (1) has a top surface oriented slantingly downwards from the opening of the insertion slot.

8. Paper punch according to one of the claims 1 to 7, **characterised in that** the base plate has in the rearward region of the insertion slot a step, forming a stop for the papers to be punched.

9. Paper punch according to claim 8, **characterised in that** the step in the base plate and the stop (24) at the mounting unit together form a mutual limiting stop for the papers to be punched.

## Revendications

1. Perforateur de bureau, comprenant une plaque de base (1) munie d'évidements de matrice (12) pour le passage de poinçons perforateurs et délimitée à son arête inférieure par une assise, et au moins deux supports (2) prévus à distance latérale l'un de l'autre sur la plaque de base (1), pouvant être montés séparément, comprenant chacun un guide-poinçon (25) et délimitant, conjointement avec la plaque de base (1), une fente d'introduction ouverte en direction du bord du grand côté antérieur de ladite plaque de base, sur lesquels un levier de pression agissant sur les poinçons est monté de façon à pouvoir pivoter autour d'un axe parallèle aux bords des grands côtés, **caractérisé en ce** que sur les supports (2) est conformé un avant-bras (21) qui, à l'état monté, dépasse du bord du grand côté arrière de la plaque de base (1) et s'aligne, sur l'arête inférieure de celle-ci, avec l'assise de la plaque de base (1).

2. Perforateur de bureau selon la revendication 1, caractérisé en ce que le support (2) comprend une section médiane (22) coudée vers le haut par rapport à l'assise de l'avant-bras (21) et appliquée contre un rebord (13) replié vers le bas de la plaque de base (1), et que dans la section médiane (22) et dans le rebord (13) replié de la plaque de base (1) sont disposés des alésages qui se recouvrent mutuellement pour le passage d'organes de fixation.

3. Perforateur de bureau selon la revendication 2, caractérisé en ce que la section médiane (22) du support présente au moins un taraudage pour la réception d'au moins une vis constituant l'organe de fixation.

4. Perforateur de bureau selon l'une des revendications 2 ou 3, caractérisé en ce que le support (2) recouvre, à la suite de la section médiane (22) dirigée vers le haut, une surface de la plaque de base (1) orientée parallèlement à l'assise contre laquelle elle est appliquée et forme une butée (24) pour les documents à perforer en tant que délimitation arrière de la fente d'introduction.

5. Perforateur selon l'une des revendications 1 à 4, caractérisé en ce que la plaque de base peut être équipée de trois ou quatre supports (2) munis d'avant-bras (21) et disposés à distance latérale les uns par rapport aux autres.

6. Perforateur de bureau selon l'une des revendications 1 à 5, caractérisé en ce qu'au moins l'un des supports (2) peut être monté sur la plaque de base (1) de façon à pouvoir être déplacé dans le sens latéral.

7. Perforateur de bureau selon l'une des revendications 1 à 6, caractérisé en ce que la plaque de base (1) présente une surface inclinée vers le bas à partir de l'ouverture de la fente d'introduction.

8. Perforateur de bureau selon l'une des revendications 1 à 7, caractérisé en ce que la plaque de base présente dans la région arrière de la fente d'introduction un gradin formant une butée pour les documents à perforer.

9. Perforateur de bureau selon la revendication 8, caractérisé en ce que le gradin ménagé dans la plaque de base se complète avec la butée (24) sur le support de façon à former une butée de délimitation commune pour les documents à perforer.
